# FASCICULE DE BREVET EUROPEEN

(11) **EP 0 018 261 B1**
(45) Date de publication et mention de la délivrance du brevet: **14.03.1984**
(21) Numéro de dépôt: 80400448.9
(22) Date de dépôt: 03.04.1980
(51) Int. Cl.: H01P 3/06, H01P 1/161

(54) **Guide d'onde à large bande à double polarisation**
Breitbandwellenleiter mit zwei Polarisationsrichtungen
Wide-band waveguide with double polarisation

(30) Priorité: 13.04.1979 FR 7909493
(43) Date de publication de la demande: 29.10.1980
(73) Titulaire: THOMSON-CSF, 75008 Paris (FR)
(72) Inventeur: Tourneur, Jacky, F-75360 Paris Cedex 08 (FR)
(74) Mandataire: Trocellier, Roger

## Description

La présente invention est relative aux guides d'ondes hyperfréquences à large bande, permettant la propagation dans des conditions identiques de fréquence de coupure et d'impédance de deux ondes électromagnétiques de polarisation, ou direction du champ électrique, orthogonales.

Dans les guides d'ondes à large bande, c'est-à-dire les guides d'ondes utilisés sur une plage de fréquences supérieure à la bande passante normale du guide d'onde, l'apparation de modes de propagation parasites, notamment lors d'une utilisation de ces guides d'ondes dans une bande passante sensiblement supérieure à 30% de la fréquence moyenne du guide d'onde, perturbe dangereusement le fonctionnement de ce dernier. En effet, dans un guide d'onde homogène, il existe une double infinité dénombrable de modes susceptibles de se propager: les modes dits modes TE et TM, respectivement transversaux électriques et transversaux magnétiques. Chaque mode de propagation possède une fréquence de coupure en dessous de laquelle la propagation s'effectue avec atténuation. Le domaine d'utilisation d'un guide d'onde ou bande passante est la plage de fréquences qui sépare la fréquence de coupure la plus basse, dite du mode fondamental, de la fréquence de coupure suivante, dite du premier mode d'ordre supérieur. Dans cet intervalle, le seul mode de propagation possible est celui du mode fondamental.

La bande passante est définie par le rapport: où λc 2 et λc 1 sont les longueurs d'onde de coupure du mode fondamental et du premier mode d'ordre supérieur.

La contrainte de la double polarisation impose à la section transversale du guide d'admettre l'axe longitudinal du guide d'onde comme axe de symétrie d'ordre 4n où n est un entier quelconque ≥ 1, une symétrie d'ordre 4n par rapport à cet axe longitudinal étant une symétrie telle qu'une rotation autour de ce même axe de la section du guide d'onde d'un angle de ne change pas les propriétés du guide d'onde, les polarisations de ce guide d'onde étant globalement inchangées.

Cependant, un mode déterminé ne se propage que s'il existe les conditions nécessaires à son excitation, le mode TE₂₀, mode dissymétrique, n'apparaissant pas dans un guide d'onde où sont maintenues des conditions de symétrie de propagation radioélectrique, même au-delà de la fréquence de coupure du mode TE₂₀. Par contre, un coudage du guide, propre à créer une dissymétrie, provoque l'apparition du mode TE_{zo}. Un guide n'est donc utilisable, en dehors de sa bande passante, que dans des conditions très particulières de symétrie mécanique et/ou radioélectrique.

Différentes solutions ont été proposées, en vue de l'augmentation de la bande passante, sans provoquer l'apparition de modes parasites d'ordre supérieur. Une solution consiste à ajouter à la structure du guide d'onde un redan, connu sous le vocable anglosaxon de »ridge«, n'a pas permis, dans le cas des guides de section circulaire ou carrée, d'obtenir un accroissement de bande passante aussi important que dans le cas du guide de section rectangulaire. De tels résultats ont été publiés; notamment dans le cadre des études effectuées par M. H. Chen, G. N. Tsandou- las et F. G. Willwerth, intitulées »Modal Cha- racteristics of quadruple-ridged circular and square waveguides«, publiées dans la revue IEEE-Trans Microwave Theory Tech Vol MTT 22, pages 801 à 804, Août 1974.

Une autre solution, consistant à introduire des redans carrés dans les angles dièdres formés par les côtés d'un guide d'onde de section carrée, a permis d'obtenir une bande passante de 38% ce type de guide d'onde pouvant être utilisé sur un octave de bande, avec seulement un mode parasite TE₂₀ désigné comme modeTE₂₀₁ obtenu lorsque la dégénérescence entre le mode TE₂₀ et le mode TE₀₂d'un guide carré est levée par l'adjonction de redans. Une telle solution a été publiée par H. J. Stalzer, M. D. Greenman et F. G. Willwerth dans une publication intitulée »Modes of crossed rectangular waveguide« dans la revue IEEE-Trans Ant Propag - AP, March 1976.

Dans ces différentes solutions, l'adjonction de redans à des guides d'ondes de section carrée, octogonale, ou circulaire n'a jamais permis de dépasser une bande passante de 40%

Une autre solution consiste à adjoindre à des guides d'ondes de section rectangulaire un noyau central conducteur. Une telle solution a été décrite, notamment, dans l'article de L. Gruner, intitulé »Higher order modes in rectangularwave- guides« et pulié dans la revue IEEE-Trans microwave theory tech (Corresp.) Vol MTT 15, pages 483 à 485, August 1967.

On connait aussi par la FR-A-2 116 441 un guide d'onde à large bande et double polarisation dans lequel la section efficace est cruciforme. Ce guide d'onde est constitué par un conducteur creux, de section rectangulaire ou carrée, sur la face interne duquel sont disposés quatre coins situés sur les bissectrices des axes principaux de propagation dans le but d'obtenir la transmission de l'onde injectée avec un amortissement particu- tièrement faible.

La présente invention a pour but d'accroitre notablement la bande passante d'un guide d'onde en vue d'obtenir des bandes passantes supérieures à 60%

L'objet de l'invention est un guide d'onde à large bande et à double polarisation constitué d'un conducteur creux de section polygonale ayant par rapport à son centre de symétrie, une symétrie d'ordre 4n, dans laquelle n est un entier, et deux axes principaux de propagation, mutuellement orthogonaux, la face interne de ce conducteur creux est munie de quatre redans dont les plans de symétrie longitudinaux sont situés selon les bissectrices des axes principaux de propagation et ce guide d'onde comporte un noyau central conducteur de forme polygonale, la section de ce noyau central et celle du conducteur creux étant homothétiques par rapport au centre de symétrie.

Le guide d'onde selon l'invention peut être utilisé dans tout système de connexion ou circuit hyperfréquence utilisé dans la transmission de signaux à large bande de fréquence. L'invention sera mieux comprise à l'aide de la description et des dessins ci-après où les cotes et proportions relatives des différents éléments n'ont pas été respectées, afin d'assurer une meilleure compréhension de l'ensemble et dans lesquels,
- la figure 1 représente un guide d'onde à large bande à double polarisation, selon l'invention;
- les figures 2a, 2b représentent respectivement la variation des fréquences de coupure, d'une part pour un guide d'onde à redans diagonaux seul, et d'autre part, pour un guide d'onde à noyau central conducteur seul;
- les figures 3a, 3b représentent la variation de la fréquence de coupure du guide d'onde, selon le mode de réalisation de l'invention, tel que représenté figure 1, en fonction des paramètres géométriques du mode de réalisation considéré;
- les figures 4a et 4b représentent une vue de face d'une coupe, selon un plan orthogonal à l'axe longitudinal du guide d'onde du mode de réalisation de la figure 1, selon deux variantes de réalisation particulières.

Selon la figure 1, le guide d'onde à large bande à double polarisation, objet de l'invention, comprend un conductur creux de section polygonale 1 présentant, par rapport à un centre de symétrie C, une symétrie d'ordre 4n où n est un entier quelconque. Le guide d'onde, selon l'invention, contient à l'intérieur du conducteur creux de section polygonale une pluralité de redans conducteurs 2, dont la section détermine, avec la section polygonale, une section de propagation du guide d'onde. Chacun des redans 2 est disposé sur la face interne des côtés du conducteur creux, selon une symétrie d'ordre 4 par rapport au centre de symétrie C. Le plan de symétrie longitudinal de chacun des redans est orienté, dans la section de propagation du guide d'onde, dans la direction des bissectrices des axes principaux du guide d'onde. Sur la figure 1, les axes principaux du guide d'onde sont représentés par les axes X'X, et Y'Y, leur orientation correspond respectivement à la direction des champs électriques des modes de propagation TE_{lQ} et TEₒᵢ, pour le guide d'onde considéré. Sur la figure 1, le plan de symétrie longitudinal de chaque redan n'a pas été représenté afin de ne pas surcharger la figure. Le guide d'onde, selon l'invention, comporte, d'autre part, à l'intérieur du conducteur creux de section polygonale, un noyau centrai conducteur 3, dont la section présente par rapport au centre de symétrie C une même symétrie d'ordre 4n, les sections du noyau central conducteur et du conducteur creux de section polygonale étant homothétiques par rapport à ce centre de symétrie C.

Selon la figure 1, le conducteur creux de section polygonale a une section carrée de côté 2a. Cette section présente, par rapport au centre de symétrie C, une symétrie d'ordre 4. Le conducteur creux comporte, à l'intérieur de chaque angle dièdre formé par deux côtés consécutifs de la section carrée, un redan conducteur 2 de section également carrée du côté W. Les quatre redans disposés dans la section du conducteur creux, à l'extrémité des diagonales de cette section, déterminent, avec la section carrée du conducteur creux, une section de propagation du guide d'onde présentant, par rapport à ce même centre de symétrie C, une symétrie d'ordre 4. Selon l'invention, le conducteur creux de section polygonale comporte, d'autre part, un noyau central conducteur 3 dont la section carrée de côté 2k présente, par rapport à ce même centre de symétrie C, une même symétrie d'ordre 4. Ainsi, les diagonales de la section carrée du conducteur creux 1 et les diagonales de la section du noyau central conducteur sont confondues.

Le fonctionnement du guide d'onde, objet de l'invention, est le suivant compte tenu des figures 2a et 2b dans lesquelles la figure 2a comporte un système d'axes dont les ordonnées sont graduées en fréquence de coupure normalisée ou rapport de la dimension du guide, selon la figure 1, à la longueur d'onde de coupure de ce même guide, la fréquence de coupure normalisée étant notée et dont les abscisses sont graduées en rapport de la dimension du côté du redan W à la même dimension 2a du guide d'onde. La figure 2a représente les variations des fréquences de coupure des modes principaux de propagation tels que les modes TE₁₁, TM_{11,} TE₂₀₁ et TE₁₀. De la même manière, la figure 2b représente, sur un système d'axes, respectivement en ordonnées, les fréquences de coupure normalisées du guide d'onde, l'axe d'ordonnées étant gradué en valeur du rapport où 2a représente la dimension du côté de la section carrée du guide d'onde, selon la figure 1, et λ c la longueur d'onde de coupure correspondante, en fonction du rapport de la dimension du noyau central conducteur de section carrée de côté 2k rapportée à cette même dimension du guide d'onde de section carrée et de côté 2a. La figure 2b représente les différentes fréquences de coupure normalisées pour les principaux modes tels que TM₁₁, TE₂₀₁, TE₁₁, et TE₁₀. Les figures 2a et 2b montrent respectivement que, dans les cas du guide carré comportant les seuls redans à l'intérieur de chaque angle dièdre formé par deux côtés consécutifs de la section carrée, le mode TM₁₁ limite la bande passante tant que le rapport reste inférieur à 0,22, le mode TE₂₀₁ devenant sensiblement le premier mode parasite pour des valeurs supérieures de ce rapport. D'une autre manière, la figure 2b montre que, dans le cas du guide de section carrée comportant un noyau central de section également carrée, le seul mode d'ordre supérieur limitant la bande passante est le mode TE₁₁ dont la fréquence de coupure dépend peu du rapport Selon l'ivention, l'utilisation simultanée des caractéristiques de propagation du guide seul comportant les redans, telles que représentées figure 2a, et des caracteristiques de propagation du guide de section carrée comportant un noyau central conducteur de section également carrée telles que représentées figure 2b, permet en par- ticutier d'obtenir, ainsi que représenté figure 3a et figure 3b, une réjection vers les fréquences supérieures de la fréquence de coupure du mode TM₁ et une variation parabolique en fonction du rapport ^{W} de la fréquence de coupure pour le mode a TE₁₁. La bande passante du guide ainsi réalisé est fonction des rapports^{W}et^{K},paramètres géomé- a a triques du guide selon l'invention. Pour une valeur ^{K} déterminée, il existe un rapport ^{W} optimat pour a a lequel la bande passante est maximum. La valeur de la bande passante BW optenue par la mise en oeuvre d'un guide d'onde selon l'invention tel que représenté figure 1, est donnée dans le tableau suivant, en fonction des valeurs des rapports ^{K} et ^{W .} a a

Les figures 3a et 3b représentent pour différentes valeurs du rapport k la variation de la fré- a quence de coupure normalisée , rapport de la demi-dimension du guide d'onde de section carrée à la longeur d'onde de coupure du guide, en fonction du rapport ^{W}, dimension du côté de la a section du redan carré rapportée à cette même demi-dimension a de la section du guide d'onde. Le guide d'onde selon l'invention permet d'obtenir une bande passante plus importante que celle des guides jusqu'alors utilisés pour résoudre des problèmes analogues. La bande passante du guide suivant l'invention, fonction des rapports ^{k} et ^{w}, atteint une valeur de 66% lorsque ces a a rapports ont pour valeur respective 0,5 et 0,26.

Selon la figure 4a, le guide d'onde, objet de l'invention, comporte en outre une pluralité d'entretoises 4 de matériau diélectrique. Ces entretoises permettent de maintenir en position le noyau central conducteur. Selon une variante de réalisation représentée figure 4b, le guide d'onde selon l'invention comporte à l'intérieur du guide une mousse de matériau diélectrique 5 permettant de maintenir en position le noyau central conducteur. Tout mode de réalisation dans lequel un système de maintien du noyau central conducteur est utilisé ne sort pas du cadre de la présente invention. A titre d'exemple, les fréquences de coupure principales d'un guide, pour lesquelles les dimensions resoectives étaient ont été pour le modeTE₁₀: Fc (TE₁₀) = 5,588 GHz, pour le mode TE₁₁ : Fc (TE₁₁ ) = 11,300 GHz, pour le modeTE₂₀₁ : Fc (TE₂₀₁)=10,808 GHz. Pour des valeurs de paramètres déterminés, valeur des rapports W et ^{K} , le`problème de la recherche des a a fréquences de coupure des modes du guide d'onde se résume à la résolution de l'équation de Helmholtz à deux dimensions dans la section transversale du guide. Deux méthodes peuvent être de préférence utilisées.

Une première méthode, la méthode de Ray- leigh-Ritz, permet un calcul polynômial du champ. Une deuxième méthode par éléments finis, permet par un processus plus long mais plus coûteux d'obtenir des calculs plus précis. On a ainsi décrit un guide d'onde à large bande à double polarisation utilisable en particulier dans tout circuit hyperfréquence et notamment dans les circuits de connexion hyperfréquences à large bande.

## Revendications

1. Guide d'onde à large bande passante et double polarisation constitué d'un conducteur creux (1 ) de section polygonale ayant par rapport à son centre de symétrie C, une symétrie d'ordre 4n, dans laquelle n est un entier, et deux axes principaux de propagation X et Y, mutuellement orthogonaux, caractérisé en ce que la face interne de ce conducteur creux (1) est munie de quatre redans (2) dont les plans de symétrie longitudinaux sont situés selon les bissectrices des axes principaux de propagation, et en ce qu'il comporte un noyau central conducteur (3) de section polygonale, la section de ce noyau central (3) et celle du conducteur creux étant homothétiques par rapport au centre de symétrie C.

2. Guide d'onde selon la revendication 1, dans laquelle n est égal à l'unité, caractérisé en ce que les quatres redans internes (2) sont de section carrée, de côtés W, et sont situées dans les dièdres du conducteur creux (1), et en ce que le noyau central conducteur (3) est également de section carrée, de côtés 2k.

3. Guide d'onde selon selon la revendication 2, caractérisé en ce que le rapport de la dimension W des côtés des redans internes (2) à la demi-dimension a des côtés du conducteur creux (1 ) à une valeur comprise entre 0,22 et 0,36.

4. Guide d'onde selon la revendication 2, caractérisé en ce que le rapport de la dimension 2k des côtés du noyau central (3) à la dimension 2a des côtés du conducteur creux (1) à une valeur comprise entre 0,2 et 0,6.

5. Guide d'onde suivant l'une des revendications précédentes, caractérisé en ce qu'il comporte une pluralité d'entretoises (4) reliant mécaniquement le noyau central conducteur (3) au conducteur creux (1 ).

6. Guide d'onde suivant l'une des revendications précédentes, caractérisé en ce qu'il comporte une mousse (5) d'un matériau diélectrique localisée entre le noyau central conducteur (3) et le conducteur creux (1).

## Patentansprüche

1. Breitbandwellenleiter mit Doppelpolarisation, bestehend aus einem Hohlleiter (1 ) mit Polygonquerschnitt, der bezüglich seines Symmetriezentrums C eine Symmetrie der Ordnung 4n, wobei n eine ganze Zahl ist, und zwei zueinander senkrechte Hauptfortpflanzungsachsen X und Y besitzt, dadurch gekennzeichnet, daß die innere Oberfläche dieses Hohlleiters (1) vier Eckleisten (2) aufweist, deren Längssymmetrieebenen entlang von Winkelhalbierenden der Hauptfortpflanzungsachsen verlaufen, und daß er einen leitenden zentralen Kern (3) mit polygonalem Querschnitt aufweist, wobei der Querschnitt dieses zentralen Kerns (3) und der des Hohlleiters homothetisch bezüglich des Symmetriezentrums C sind.

2. Wellenleiter nach Anspruch 1, in dem n= 1 ist, dadurch gekennzeichnet, daß die vier inneren Eckleisten (2) einen Quadratquerschnitt mit der Kantenlänge W besitzen und in den Winkeln des Hohlleiters (1) sitzen, und daß der leitende Zentralkern (3) ebenfalls einen Quadratquerschnitt, aber mit der Kantenlänge 2k besitzt.

3. Wellenleiter nach Anspruch 2, dadurch gekennzeichnet, daß das Verhältnis der Kantenlänge W der inneren Eckleisten (2) zur halben Kantenlänge a des Hohlleiterquerschnitts einen Wert besitzt, der zwischen 0,22 und 0,36 liegt.

4. Wellenleiter nach Anspruch 2, dadurch gekennzeichnet, daß das Verhältnis der Kantenlänge 2k des Querschnitts des Zentralkerns (3) zur Kantenlänge 2a des Hohlleiterquerschnitts einen Wert besitzt, der zwischen 0,2 und 0,6 liegt.

5. Wellenleiter nach einem der vorhergehenden Ansprüche, dadurch gekennzeichnet, daß er eine Vielzahl von Abstandshaltern (4) aufweist, die den leitenden Zentralkern (3) mit dem Hohlleiter (1) mechanisch verbinden.

6. Wellenleiter nach einem der vorhergehenden Ansprüche, dadurch gekennzeichnet, daß er einen Schaumstoff (5) aus einem dielektrischen Material zwischen dem leitenden Zentralkern (3) und dem Hohlleiter (1) aufweist.

## Claims

1. A wide band wave guide with double polarization comprising a polygonal wave guide (1) having, with respect to its center of symmetry C, a symmetry of order 4n, in which n is an integer, and comprising two main axes of propagation X and Y which are mutually perpendicular, characterized in that the inner face of said wave guide (1) is provided with four ridges (2), the longitudinal symmetry planes of which are located along the bisectrix lines of the main propagation axes, and that it comprises a central conductive core (3) with a polygonal cross-section, the cross-section of this central core (3) and the cross-section of the wave guide being homothetical with respect to the center of symmetry C.

2. A wave guide according to claim 1, in which n is equal to the unity, characterized in that the four internal ridges (2) have a square cross-section with side lenghts W and are located in the diedral angle of the wave guide (1) and that the central conductive core (3) presents also a square cross-section with side lenghts 2k.

3. A wave guide according to claim 2, characterized in that the ratio between the side lenght W of the internal ridges (2) and half of the side lenght 2a of the wave guide (1) is chosen at a value between 0,22 and 0,36.

4. A wave guide according to claim 2, characterized in that the ratio between the side lenght 2k of the central core (3) and the side lenght 2a of the wave guide (1) is chosen at a value between 0,2 and 0,6.

5. A wave guide according to anyone of the preceding claims, characterized in that it comprises a plurality of spacers (4) for mechanically connecting the conductive central core (3) to the wave guide (1).

6. A wave guide according to one of the preceding claims, characterized in that it comprises a dielectric foam material (5) which is located between the conductive central core (3) and the wave guide (1).
